# FASCICULE DE BREVET EUROPEEN

(11) **EP 1 144 139 B1**
(45) Date de publication et mention de la délivrance du brevet: **30.10.2002**
(21) Numéro de dépôt: 99957778.6
(22) Date de dépôt: 07.12.1999
(51) Int. Cl.: B21D 26/02

(54) **PROCEDE ET DISPOSITIF D'HYDROFORMAGE D'UN ELEMENT TUBULAIRE**
VERFAHREN UND VORRICHTUNG ZUR HOCHDRUCKFORMUNG EINES ROHRFÖRMIGEN ROHLINGS
METHOD AND DEVICE FOR HYDROFORMING A TUBULAR ELEMENT

(30) Priorité: 09.12.1998 BE 9800885
(43) Date de publication de la demande: 17.10.2001
(73) Titulaire: Metalart Waterloo SPRL, 1410 Waterloo (BE)
(72) Inventeur: IRRTHUM, Henri, Joseph, Alexandre, B-1410 Waterloo (BE)
(74) Mandataire: Kuborn, Jacques
(86) Numéro de dépôt international: BE9900158
(87) Numéro de publication internationale: WO00033988

(56) Documents cités:
- DE-A- 19 622 372
- FR-A- 601 296
- GB-A- 392 635
- GB-A- 523 962
- GB-A- 947 546
- GB-A- 2 299 959

## Description

### Domaine de l'invention

La présente invention a pour objet un procédé et un dispositif d'hydroformage d'un élément tubulaire, plus particulièrement d'un élément tubulaire essentiellement rectiligne, selon les préambules des revendications 1 et 5.

### Etat de la technique

Les techniques d'hydroformage sont bien connues et rencontrent un succès grandissant en raison du fait qu'elles permettent, en une seule étape, de réaliser des formes complexes à partir d'une ébauche sous forme d'un élément tubulaire. L'ébauche convenablement étanchéifiée est maintenue dans une matrice constituée de deux demi-coquilles de forme appropriée, et soumise à hydroformage par injection de fluide sous haute pression dans l'ébauche alors que la matrice est maintenue fermée à l'aide d'une presse.

Les efforts en jeu font qu'en pratique, lorsque les dimensions de l'ébauche augmentent, un outillage de plus en plus lourd doit être mis en oeuvre pour assurer le maintien de la matrice à l'état fermé.

Un dispositif de ce type, nécessitant l'usage d'une presse pour le maintien à l'état fermé de la matrice, est décrit au brevet GB-A-392 635 sur lequel les préambules des revendications 1 et 5 se fondent. Ce document révèle en outre l'utilisation d'une barre, constituant à sa partie centrale un noyau oblong destiné à s'insérer dans l'élément tubulaire à soumettre à formage, noyau dont la longueur correspond sensiblement à la longueur du dit élément tubulaire. Cette barre ne joue toutefois aucun rôle dans un quelconque maintien de la matrice à l'état assemblé. Au contraire, dans le mode de réalisation (fig. 1) où une étanchéité de l'élément tubulaire est assurée par pinçage de la paroi de ce dernier entre des surfaces coniques, les contraintes axiales de pinçage, assurant l'étanchéité, ont dans la matrice une composante radiale qui se conjugue aux efforts communiqués à la dite matrice par l'élément tubulaire soumis à hydroformage, pour agir dans le sens d'une ouverture de la matrice. La présence de cette barre accroît donc l'effort demandé à la presse pour maintenir la matrice à l'état fermé.

A noter enfin qu'un tel dispositif, prévu pour fonctionner à l'aide de vapeur surchauffée ou de gaz d'explosion donnant, en très peu de temps, un volume important de fluide de formage, ne conviendrait pas pour des techniques d'hydroformage qui, compte tenu des très petits débits utilisés à haute pression, nécessitent une étanchéification absolue de l'élément à hydroformer.

Un autre dispositif encore est connu, permettant de réaliser par hydroformage des déformations localisées dans un élément tubulaire, par le brevet GB 523 962 A. Dans ce cas toutefois, la matrice ne contient pas l'ensemble de l'élément tubulaire, mais est limitée à l'emplacement de la déformation. En outre l'action de la pression est limitée, par des moyens d'obturation difficiles à mettre en oeuvre, à la zone de l'élément tubulaire contenue dans la matrice.

### Objet de l'invention

La présente invention a pour but de permettre de faire usage de techniques d'hydroformage pour la réalisation, à partir d'éléments tubulaires, d'éléments hydroformés essentiellement rectilignes, sans nécessiter la mise en oeuvre d'un matériel important en vue du maintien de la matrice à l'état fermé. Elle a également pour but de permettre la réalisation par hydroformage, en une étape, de pièces de grande longueur.

Ces buts sont atteints par le procédé de l'invention qui consiste, dans un procédé d'hydroformage dans lequel un fluide d'hydroformage est injecté sous pression dans un élément tubulaire rectiligne rendu par ailleurs étanche et reçu entièrement dans une matrice constituée de deux demi-coquilles de forme appropriée, maintenues assemblées pour résister aux forces d'hydroformage transmises par l'élément tubulaire, à réaliser la matrice sous forme d'une série de matrices élémentaires, se succédant de manière juxtaposée le long de l'élément tubulaire, dans le sens longitudinal de celui-ci, à assembler chaque matrice élémentaire individuellement à l'aide d'organes de retenue, à retenir les matrices élémentaires en position juxtaposée dans le sens longitudinal par un blocage longitudinal réalisé de part et d'autre de la matrice, et à maintenir assemblée chaque matrice élémentaire par les forces de réaction engendrées en cours d'hydroformage dans l'assemblage considéré.

Selon un mode de mise en oeuvre préféré du procédé de l'invention, la retenue en position juxtaposée des matrices élémentaires est assurée par serrage de l'ensemble des dites matrices élémentaires entre des moyens de serrage prévus aux deux extrémités d'une barre constituant noyau, traversant axialement le dit élément tubulaire.

Selon un mode de mise en oeuvre préféré du procédé de l'invention, le fluide d'hydroformage est injecté dans l'élément tubulaire au-travers de la barre constituant noyau, et l'étanchéification des extrémités de l'élément tubulaire sur le noyau est réalisée, à chaque extrémité du noyau, par serrage de l'extrémité correspondante de l'élément tubulaire entre la dite extrémité du noyau et le moyen de serrage axial correspondant.

Toujours selon un mode de mise en oeuvre préféré du procédé de l'invention, les extrémités de l'élément tubulaire sont rétreintes sur les extrémités correspondantes du noyau, préalablement au serrage des moyens de serrage axial correspondants.

L'invention a également pour objet un dispositif d'hydroformage d'un élément tubulaire rectiligne du type comprenant une matrice constituée de deux demi-coquilles de forme appropriée, maintenues assemblées pour résister aux forces d'hydroformage, une barre, constituant à sa partie centrale un noyau oblong destiné à s'insérer dans l'élément tubulaire à soumettre à hydroformage, noyau dont la longueur correspond sensiblement à la longueur du dit élément tubulaire, et à chaque extrémité de la barre, des moyens d'étanchéification des extrémités de l'élément tubulaire, dispositif qui comprend, pour la réalisation du procédé de l'invention, des matrices élémentaires juxtaposées le long de l'élément tubulaire, formant la matrice, des moyens d'assemblage individuels de chaque matrice élémentaire, autobloquants sous l'effet des forces d'hydroformage, et à chaque extrémité de la barre, des moyens de fixation pour des moyens de serrage axial, les moyens de serrage axial coopérant, de part et d'autre des parois d'extrémité de la matrice constituée des matrices élémentaires juxtaposées, avec les dits moyens de fixation, et les moyens d'étanchéification coopérant avec les extrémités du noyau.

Selon un mode de réalisation préféré d'une matrice élémentaire du dispositif selon l'invention, un assemblage constituant matrice élémentaire est constitué de deux demi-matrices dont les extrémités sont formées pour constituer par leur réunion, lors de la fermeture de la matrice élémentaire, des tenons destinés à coopérer avec des mortaises correspondantes formées dans des pièces de verrouillage.

Selon un mode de réalisation préféré de la matrice élémentaire, les tenons et les mortaises correspondantes présentent une légère conicité, suffisante pour faciliter l'introduction du tenon dans la mortaise, mais suffisamment réduite pour permettre un blocage tel que les forces de frottement s'opposent à l'expulsion, au cours de l'hydroformage de la pièce de verrouillage dans laquelle est formée la mortaise.

Suivant un autre mode de réalisation préféré d'une matrice élémentaire du dispositif de l'invention, un assemblage constituant matrice élémentaire est constitué de deux assemblages de demi-matrices, juxtaposés de telle sorte que le plan de fermeture d'un des assemblages soit disposé à angle droit par rapport au plan de fermeture de l'autre assemblage, et assemblés par des goujons parallèles à l'axe de la matrice élémentaire ainsi constituée, disposés de part et d'autre de chacun des plans de fermeture des assemblages et s'insérant dans des logements correspondants des assemblages.

Suivant un mode de réalisation préféré du dispositif de l'invention, la barre comprend un noyau cylindrique, de diamètre légèrement inférieur au diamètre interne de l'élémen tubulaire et de longueur correspondant sensiblement à la longueur de l'élément tubulaire à hydroformer, noyau qui se raccorde à chacune de ses extrémités, par un épaulement conique, à une extrémité filetée, tandis que les moyens de serrage sont constitués, à chaque extrémité, d'un écrou se vissant sur l'extrémité filetée de la barre et d'une plaque de poussée percée d'un orifice conique pour coopérer avec l'épaulement conique de la barre, et qu'à au moins une extrémité de la barre il est formé, au-travers de l'extrémité filetée, un conduit d'alimentation en fluide d'hydroformage qui débouche à la surface du noyau.

Suivant un mode de réalisation préféré du dispositif de l'invention, à la transition entre le noyau et l'extrémité filetée de la barre, un épaulement droit de faible hauteur est formé entre le noyau et l'épaulement conique.

L'invention sera mieux comprise en se reportant à la description en même temps qu'au dessin annexé qui représente, uniquement à titre d'exemple, un mode de réalisation adapté à la réalisation d'éléments tubulaires comportant des déformations convenant pour la réalisation de formes d'assemblage des barreaux d'une grille. En effet, bien qu'elle s'applique à toute réalisation par hydroformage de pièces tubulaires obtenues au départ d'éléments tubulaires rectilignes, l'invention trouve une application particulière dans la réalisation par hydroformage de pièces tubulaires pourvues déformations convenant à la constitution de noeuds d'assemblage, et plus particulièrement de telles pièces tubulaires reproduisant les formes d'assemblage obtenues par expansion à chaud de barres pleines utilisées dans les grilles forgées.

### Brève description des dessins

Au dessin:
- la fig. 1 est une vue en perspective d'un mode de réalisation d'un assemblage constituant matrice élémentaire, adaptée au maintien d'un élément tubulaire dans sa forme initiale,
- la fig. 2 est une vue en perspective d'un autre mode de réalisation d'un assemblage constituant matrice élémentaire, adaptée à la constitution dans l'élément tubulaire d'une forme d'assemblage,
- la fig. 3 est une vue de détail, partiellement en coupe, d'une extrémité d'une barre constituant noyau et du dispositif de serrage associé
- la fig. 4 est une vue d'ensemble, en coupe, d'un dispositif d'hydroformage suivant l'invention d'un élément tubulaire comme mentionné ci-avant, l'alimentation en fluide d'hydroformage n'étant pas représentée, et
- la fig.5 est une vue partielle d'une grille réalisée à partir d'un élément tubulaire hydroformé suivant l'invention.

### Description d'un mode de réalisation préféré de l'invention

En se reportant d'abord à la vue d'ensemble de la figure 4, un dispositif d'hydroformage suivant l'invention d'un élément tubulaire rectiligne est constitué d'une matrice 1, d'une barre 2 constituant noyau traversant axialement une ébauche ou élément tubulaire 3 à hydroformer, et de moyens de serrage 4, 4'. La matrice 1 est constituée selon l'invention d'une série d'assemblages 5, 6 formant matrices élémentaires. Ces divers constituants seront décrits plus en détail ci-après, en se référant aux figures 1, 2 et 3.

La fig. 1 illustre un assemblage 5 constituant matrice élémentaire, adapté au maintien de la partie concernée d'un élément tubulaire dans sa forme initiale. Un tel assemblage 5 est constitué de deux assemblages partiels 7, 7' juxtaposés de demi-matrices 8, 8'respectivement 8", 8"' présentant chacun un logement 9 respectivement 9' destiné à recevoir l'élément tubulaire, et un plan de fermeture 10, respectivement 10'. Les assemblages partiels 7, 7' sont juxtaposés de telle sorte que le plan de fermeture 10 de l'assemblage partiel 7 soit disposé à angle droit par rapport au plan de fermeture 10' de l'assemblage partiel 7'. Les assemblages partiels 7, 7' sont réunis sous forme d'un assemblage 5 par des goujons 11 insérés dans les logements 12 pour se disposer parallèlement à l'axe 13 de la matrice élémentaire ainsi constituée. Les goujons se logeant dans une demi-matrice 8 d'un assemblage partiel 7, d'un même côté du plan de fermeture 10, se logent également dans les demi-matrices 8", 8"' de l'assemblage partiel juxtaposé 7', de part et d'autre du plan de fermeture 10'.

La fig. 2 illustre un assemblage 6 constituant matrice élémentaire, comportant un évidement 14 convenant pour la réalisation d'une forme d'assemblage 15 de barreaux de grille. Cet assemblage est constitué de deux demi-matrices 16, 16', se prolongeant en des saillies de section semi-circulaire 17, 17' respectivement 17", 17"', orientés perpendiculairement à l'axe 13' de la matrice élémentaire ainsi constituée. Ces saillies de section semi-circulaire sont conçues pour former par leur réunion 17, 17" respectivement 17', 17"', un tenon de section circulaire destiné à coopérer chaque fois avec une mortaise 18 correspondante dans une pièce de verrouillage 19. Une seule pièce de verrouillage 19 avec mortaise 18, destinée à coopérer avec le tenon formé des extrémités 17', 17"', est représentée au dessin.

Suivant le mode de réalisation illustré, les tenons formés par la réunion des saillies 17, 17" et 17', 17"', et les mortaises 18 correspondantes, présentent une légère conicité. A titre d'exemple, une conicité de 1% est considérée comme une conicité suffisante pour faciliter l'introduction du tenon dans la mortaise, tout en permettant, sous l'effet des forces de frottement, un blocage du tenon dans la mortaise lors de l'hydroformage.

La fig. 3 montre une vue de détail, partiellement en coupe, de l'extrémité d'une barre 2 et des moyens de serrage 4 associés, coopérant avec l'ébauche ou élément tubulaire 3. La barre 2 proprement dite est constituée d'un corps cylindrique 19, constituant noyau, de diamètre légèrement inférieur au diamètre interne de l'élément tubulaire 3 afin de laisser subsister entre le noyau 19 et l'élément tubulaire 3, en section, un espace annulaire de dimension réduite. Ceci permet d'une part de limiter la quantité de fluide nécessaire à l'hydroformage, et d'autre part de limiter la surface d'application de pression générant dans l'élément tubulaire 3 la composante axiale des efforts. Le corps cylindrique 19 se raccorde, par un épaulement tronconique 20, à une extrémité filetée 21 destinée à coopérer avec les moyens de serrage 4. Ces moyens de serrage 4 sont constitués d'une pièce 22 constituant écrou, agissant sur une plaque de serrage 23. La plaque de serrage 23 est percée d'un orifice 24 pour s'engager sur l'extrémité filetée 21 de la barre 2, orifice 24 se terminant par une partie tronconique 25 de conicité correspondant à celle de l'épaulement 20. De préférence l'épaulement 20 comporte une partie droite 26 de faible dimension faisant transition entre le noyau cylindrique 19 et la partie tronconique de l'épaulement 20. Un canal d'alimentation 27 pour le fluide d'hydroformage traverse l'extrémité filetée 21 pour aboutir à la surface du noyau 19.

Suivant le procédé de l'invention, appliqué au mode de réalisation illustré au dessin, en vue de la réalisation d'un barreau de grille 28 (voir fig. 5), on insère dans l'élément tubulaire 3 constituant ébauche, coupé à longueur convenable, la barre 2, de longueur prévue pour correspondre à un assemblage déterminé de matrices élémentaires 5, 6. Les extrémités 29 de l'élément tubulaire 3 sont rétreintes sur l'épaulement tronconique 20 à chaque extrémité de la barre 2. Les matrices élémentaires 5, 6 sont mises en place et assemblées, et les moyens de serrage 4 sont mis en place. La poussée de l'écrou 22 sur la plaque de serrage 23 assure à la fois le maintien en position juxtaposée des matrices élémentaires et l'étanchéification de l'espace annulaire subsistant entre l'élément tubulaire 3 et le corps cylindrique 19 du noyau 2. Cette étanchéification est assurée par la coopération de l'épaulement 20 et de l'orifice tronconique 25 pour écraser la partie rétreinte 29 de l'élément tubulaire 3. La partie droite 26 de l'épaulement 20 favorise cette étanchéification en constituant coin pour pénétrer dans la partie rétreinte 29.

Le fluide d'hydroformage est alors amené par le conduit 27 dans l'espace annulaire subsistant entre le noyau 19 et l'élément tubulaire 3. Sous l'effet de la pression, l'élément tubulaire 3 se déforme au droit des évidements 14, la forme générée étant déterminée pour utiliser la matière disponible au droit de la déformation sans apport des zones voisines. Pour présenter les qualités requises de malléabilité et de résistance aux intempéries, on fera de préférence usage, pour la réalisation de ces éléments de grille, d'ébauches en acier inoxydable.

Sous l'effet des contraintes engendrées par l'hydroformage, les matrices élémentaires 6 sont verrouillées en position de fermeture par la tendance à l'expansion des tenons 17, 17" et 17', 17"' dans les mortaises correspondantes 18. De la même manière, les matrices élémentaires 5 sont verrouillées en position de fermeture par les contraintes perpendiculaires à l'axe des goujons 11, exercées dans deux directions perpendiculaires entre elles au passage du goujon considéré dans l'assemblage partiel 7 respectivement dans l'assemblage partiel 7'.

Après hydroformage, les moyens de serrage 4 sont desserrés, les assemblages de matrices élémentaires dégagés et les extrémités du barreau hydroformé 28 découpées pour permettre le retrait du barreau 2.

Ce barreau hydroformé peut alors être usiné de manière convenable pour réaliser dans les formes d'assemblage 15 les découpes requises pour permettre l'introduction et le soudage de barreaux cylindriques 30 en vue de la constitution d'une grille.

Bien entendu l'invention s'applique également à la réalisation d'éléments tubulaires hydroformés autres que des barreaux de grilles, la réalisation de ces derniers n'ayant été décrite qu'à titre d'exemple d'un mode de réalisation préféré de l'invention.

C'est ainsi par exemple qu'en prévoyant le long de l'ébauche 3 des orientations diverses des assemblages 6 constituant matrice élémentaire, on obtient un élément comportant des déformations convenant pour la réalisation de formes d'assemblage de structures en trois dimensions, utilisables en mobilier, ou encore en structures portantes.

Il convient enfin de souligner que la réalisation d'une matrice à partir de matrices élémentaires, en raison précisément du caractère modulaire de la matrice réalisée, permet une grande souplesse d'utilisation dans l'adaptation du dispositif à différentes réalisations.

## Revendications

1. Procédé d'hydroformage d'un élément tubulaire dans lequel un fluide d'hydroformage est injecté sous pression dans un élément tubulaire rectiligne (3) rendu par ailleurs étanche et reçu entièrement dans une matrice (1) constituée de deux demi-coquilles de forme appropriée, maintenues assemblées pour résister aux forces d'hydroformage transmises par l'élément tubulaire, **caractérisé en ce qu'**il consiste
- à réaliser la matrice (1) sous forme d'une série de matrices élémentaires (5, 6), se succédant de manière juxtaposée le long de l'élément tubulaire (3), dans le sens longitudinal de celui-ci,
- à assembler chaque matrice élémentaire (5, 6) individuellement à l'aide d'organes de retenue (11, 12, 17, 17', 17", 17"', 18)
- à retenir les matrices élémentaires (5, 6) en position juxtaposée dans le sens longitudinal, par un blocage longitudinal réalisé de part et d'autre de la matrice (1),
- à maintenir assemblée chaque matrice élémentaire (5, 6) par les forces de réaction engendrées en cours d'hydroformage dans l'assemblage.

2. Procédé selon la revendication 1, **caractérisé en ce que** la retenue en position juxtaposée des matrices élémentaires (5, 6) est assurée par serrage de l'ensemble (1) des dites matrices élémentaires entre des moyens de serrage (4) prévus aux deux extrémités d'une barre (2) constituant noyau, traversant axialement le dit élément tubulaire (3).

3. Procédé selon les revendications 1 et 2, **caractérisé en ce que** le fluide d'hydroformage est injecté dans l'élément tubulaire (3) au-travers de la barre (2) constituant noyau (19), et **en ce que** l'étanchéification des extrémités (29) de l'élément tubulaire (3) sur le noyau (19) est réalisée, à chaque extrémité du noyau (19), par serrage de l'extrémité correspondante (29) de l'élément tubulaire (3) entre la dite extrémité (20) du noyau (19) et le moyen de serrage axial (4) correspondant.

4. Procédé suivant la revendication 3 **caractérisé en ce que** les extrémités (29) de l'élément tubulaire (3) sont rétreintes sur les extrémités (20) correspondantes du noyau (19), préalablement au serrage des moyens de serrage axial (4) correspondants.

5. Dispositif d'hydroformage d'un élément tubulaire rectiligne qui comprend
- une matrice (1) constituée de deux demi-coquilles de forme appropriée, maintenues assemblées pour résister aux forces d'hydroformage,
- une barre (2), constituant à sa partie centrale un noyau (19) oblong destiné à s'insérer dans l'élément tubulaire (3) à soumettre à hydroformage, noyau (19) dont la longueur correspond sensiblement à la longueur de dit élément tubulaire,
- à chaque extrémité de la barre (2), des moyens d'étanchéification (23) des extrémités de l'élément tubulaire,
**caractérisé en ce qu'**il comprend, pour la réalisation du procédé suivant les revendications 1 à 4
- des matrices élémentaires (5, 6) juxtaposées sur toute la longueur de l'élément tubulaire (3) et formant la matrice (1),
- des moyens d'assemblage individuels (11, 12, 17, 17', 17", 17"', 18) de chaque matrice élémentaire (5, 6), autobloquants sous l'action des forces d'hydroformage,
- à chaque extrémité de la barre, des moyens de fixation (21) pour des moyens de serrage axial (4)
- les moyens de serrage axial coopérant avec les dits moyens de fixation (21), de part et d'autre des parois d'extrémité de la matrice (1) constituée des matrices élémentaires juxtaposées (5, 6), et
- les moyens d'étanchéification (23) coopérant avec les extrémités du noyau (19).

6. Dispositif suivant la revendication 5, **caractérisé en ce qu'**un assemblage (6) constituant matrice élémentaire est constitué de deux demi-matrices (16, 16') pourvues de saillies (17, 17', 17", 17"') formées pour constituer par leur réunion, lors de la fermeture de la matrice élémentaire (6), des tenons destinés à coopérer avec des mortaises correspondantes (18) formées dans des pièces de verrouillage (19).

7. Dispositif suivant la revendication 6, **caractérisé en ce que** les tenons (17, 17"; 17', 17"') et les mortaises (18) correspondantes présentent une légère conicité, suffisante pour faciliter l'introduction du tenon dans la mortaise (18), mais suffisamment réduite pour permettre un blocage tel que les forces de frottement s'opposent à l'expulsion de la pièce de verrouillage (19) dans laquelle est formée la mortaise (18), au cours de l'hydroformage.

8. Dispositif suivant la revendication 5, **caractérisé en ce qu'**un assemblage (5) constituant matrice élémentaire est constitué de deux assemblages (7, 7') de demi-matrices, juxtaposés de telle sorte que le plan de fermeture (10) d'un des assemblages (7) soit disposé à angle droit par rapport au plan de fermeture (10') de l'autre assemblage (7'), et assemblés par des goujons (11) parallèles à l'axe (13) de la matrice élémentaire ainsi constituée, disposés de part et d'autre de chacun des plans de fermeture (10, 10') des assemblages (7, 7') et s'insérant dans des logements correspondants (12) des assemblages (7, 7').

9. Dispositif suivant la revendication 5, **caractérisé en ce que** la barre (2) comprend un noyau cylindrique (19), de diamètre légèrement inférieur au diamètre interne de l'élément tubulaire (3) et de longueur correspondant sensiblement à la longueur de l'élément tubulaire (3) à hydroformer, noyau (19) qui se raccorde à chacune de ses extrémités, par un épaulement conique (20), à une extrémité filetée (21), **en ce que** les moyens de serrage (4) sont constitués, à chaque extrémité, d'un écrou (22) se vissant sur l'extrémité filetée (21) de la barre et d'une plaque de poussée (23) percée d'un orifice (24) comportant une partie conique (25) pour coopérer avec l'épaulement conique (20) de la barre (2), et **en ce qu'**à au moins une extrémité de la barre (2) il est formé, au-travers de l'extrémité filetée (21), un conduit d'alimentation (27) en fluide d'hydroformage qui débouche à la surface du noyau (19).

10. Dispositif suivant la revendication 9, **caractérisé en ce que**, à la transition entre le noyau (19) et l'extrémité filetée (21) de la barre (2), un épaulement droit (26) de faible hauteur est formé entre le noyau (19) et l'épaulement conique (20).

## Patentansprüche

1. Verfahren zum Hydroformen eines rohrförmigen Elements, bei dem ein Mittel zum Hydroformen in ein geradliniges, anderweitig abgedichtetes rohrförmiges Element (3) unter Druck eingespritzt wird, wobei das geradlinige, rohrförmige Element (3) von einer Matrize (1) vollständig aufgenommen wird, die aus zwei entsprechend geformten Halbschalen besteht, welche so zusammengehalten sind, dass sie den durch das rohrförmige Element beim Hydroformen übertragenen Kräften standhalten, **dadurch gekennzeichnet, dass** es dazu dient
- die Matrize (1) in Form einer Reihe von Grundmatrizen (5, 6), die nebeneinander, entlang des rohrförmigen Elements, in dessen Längsrichtung, angeordnet sind, zu realisieren,
- jede Grundmatrize (5, 6) jeweils mittels Haltevorrichtungen (11, 12, 17, 17', 18) individuell zusammen zu montieren,
- die nebeneinander, in Längsrichtung positionierten Grundmatrizen (5, 6) durch Blockierung in Längsrichtung, beiderseits der Matrize (1) zu fixieren,
- jede Grundmatrize (5, 6) durch die beim Hydroformen in der Anordnung entwickelten Reaktionskräfte zusammenzuhalten,

2. Verfahren nach dem Anspruch 1, **dadurch gekennzeichnet, dass** das Fixieren der Grundmatrizen (5, 6) in einer Lage, in der sie nebeneinander positioniert sind, durch Einspannen der durch diese Grundmatrizen (5, 6) gebildeten Matrize (1) zwischen den Spannmitteln (4) erfolgt, welche an den beiden Enden einer Stange (2), die den sich durch das rohrförmige Element (3) hindurch axial erstreckenden Kern (19) bildet, vorgesehen sind.

3. Verfahren nach den Ansprüchen 1 und 2, **dadurch gekennzeichnet, dass** das Mittel zum Hydroformen durch die den Kern (19) bildende Stange (2) hindurch eingespritzt wird und dass das Abdichten der Enden (29) des rohrförmigen Elements (3) auf dem Kern (19), an dessen beiden Enden, durch Einspannen des jeweiligen Endes (29) des rohrförmigen Elements (3) zwischen dem Ende (20) des Kernes (19) und der entsprechenden axial wirkenden Spannvorrichtung (4) erfolgt.

4. Verfahren nach dem Anspruch 3, **dadurch gekennzeichnet, dass** die Enden (29) des rohrförmigen Elements (3) vor dem Spannen der jeweiligen axial wirkenden Spannvorrichtungen (4) auf den entsprechenden Enden (20) des Kerns (19) eingezogen sind.

5. Vorrichtung zum Hydroformen eines geradlinigen rohrförmigen Elements bestehend aus
- einer Matrize (1), die durch zwei entsprechend geformte Halbschalen gebildet ist, welche so zusammengefügt sind, dass sie den beim Hydroformen ausgeübten Kräften standhalten,
- einer Stange (2), deren mittlerer Teil einen länglichen Kern (19) bildet, der beim Hydroformen in das rohrförmige Element (3) eingefügt wird und dessen Länge im wesentlichen der Länge des rohrförmigen Elementes entspricht,
- Dichtungen (23), die zum Abdichten der Enden des rohrförmigen Elementes an beiden Enden der Stange (2) vorgesehen sind,
**dadurch gekennzeichnet, dass** sie zur Durchführung des Verfahrens nach den Ansprüchen 1 bis 4, folgende Elemente umfaßt:
- Grundmatrizen (5, 6), die nebeneinander auf der Gesamtlänge des rohrförmigen Elementes (3) angeordnet sind und die Matrize (1) bilden,
- individuelle Verbindungsmittel (11, 12, 17, 17", 17", 17"', 18) für jede Grundmatrize (5, 6), die unter den beim Hydroformen entstehenden Kräften selbstblockierend wirken,
- an jedem Ende der Stange vorgesehene Befestigungsmittel (21) für die axial wirkenden Spannmittel (4),
- die axial wirkenden Spannmittel, die mit den genannten Befestigungsmitteln (21) zusammenwirken und beiderseits der Abschlußwände der durch die nebeneinander angeordneten Grundmatrizen (5, 6) gebildeten Matrize (1) vorgesehen sind,
- Dichtungen (23), die mit den Enden des Kernes (19) zusammenwirken.

6. Vorrichtung nach dem Anspruch 5, **dadurch gekennzeichnet, dass** eine Anordnung (6), die eine Grundmatrize (6) bildet, aus zwei Halbmatrizen (16, 16') besteht, welche Vorsprünge (17, 17', 17", 17"') aufweist, die so gebildet sind, dass sie sich beim Schließen der Grundmatrize (6) vereinigen und dabei Zapfen bilden, die mit entsprechenden in Verriegelungsteilen (19) vorgesehenen Zapfenlöchern (18) zusammenwirken.

7. Vorrichtung nach dem Anspruch 6, **dadurch gekennzeichnet, dass** die Zapfen (17, 17"; 17', 17"') und die entsprechenden Zapfenlöcher (18) leicht konisch ausgebildet sind, wobei diese Konizität genügend ausgeprägt ist, um das Einfügen des Zapfens in das Zapfenloch (18) zu erleichtern, jedoch klein genug, um eine Blockierung zu ermöglichen, so dass die Reibungskräfte verhindern, dass das Verriegelungsteil (19), in dem das Zapfenloch (18) vorgesehen ist, während des Hydroformens ausgestoßen wird.

8. Vorrichtung nach dem Anspruch 5, **dadurch gekennzeichnet, dass** eine Anordnung (5), welche eine Grundmatrize bildet, aus zwei Zusammenbauten (7, 7') von Halbmatrizen besteht, die nebeneinander so angeordnet sind, dass die Schließebene (10) eines Zusammenbaus (7) rechtwinklig zur Schließebene (10') des anderen (7') steht, wobei diese Zusammenbauten (7, 7') mittels parallel zur Achse (13) der auf diese Weise gebildeten Grundmatrize verlaufender und jeweils beidseitig jeder Schließebene (10, 10') der Zusammenbauten (7, 7') angeordneter und in entsprechenden in den Zusammenbauten (7, 7') vorgesehenen Aufnahmen (12) eingreifender Stifte (11) zusammengehalten sind.

9. Vorrichtung nach dem Anspruch 5, **dadurch gekennzeichnet, dass** die Stange (2) einen zylindrischen Kern (19) umfaßt, dessen Durchmesser etwas kleiner ist als der Innendurchmesser des rohrförmigen Elements (3) und dessen Länge im wesentlichen der Länge des zu formenden rohrförmigen Elements (3) entspricht, wobei dieser Kern (19) mit jedem seiner Enden mittels eines konischen Absatzes (20) mit einem mit einem Gewinde versehenen Ende (21) verbunden wird, und dadurch **dass** die Enden der Spannmittel (4) jeweils mit einer Mutter (22), die auf dem mit einem Gewinde versehenen Ende (21) der Stange geschraubt wird, und einer Druckplatte (23), welche ein Loch (24) mit einem konischen Teil (25), das mit dem konischen Absatz (20) der Stange (2) zusammenwirkt, aufweist, versehen sind, und dadurch **dass** mindestens an einem der Enden der Stange (2) eine Leitung (27) für die Zufuhr des zum Hydroformen eingesetzten Mittels vorgesehen ist, die durch das mit einem Gewinde versehene Endstück (21) hindurch verläuft und an der Oberfläche des Kerns (19) mündet.

10. Vorrichtung nach dem Anspruch 9, , **dadurch gekennzeichnet, dass** beim Übergang von dem Kern (19) zum dem mit einem Gewinde versehenen Ende 21) der Stange (2) ein gerader Absatz (26) von geringer Höhe zwischen dem Kern (19) und dem konischen Absatz (20) gebildet ist.

## Claims

1. Method for hydroforming a tubular member, wherein a hydroforming fluid is injected under pressure in a straight tubular member (3), which is sealed and is completely received within a mould (1) formed by two suitably shaped half shells, maintained assembled to resist the hydroforming forces transmitted by the tubular member, **characterized in that** it consists of
- making the mould (1) in the form of a series of elementary moulds (5, 6), succeeding each other juxtaposed along the tubular member (3), in the longitudinal direction thereof,
- assembling each elementary mould (5, 6) individually through holding components (11, 12, 17, 17', 17'', 17''', 18),
- holding the elementary moulds (5, 6) in juxtaposed position in the longitudinal direction, by a longitudinal locking on each side of mould (1),
- maintaining each elementary mould (5, 6) assembled by the reaction forces generated in the assembly during hydroforming.

2. Method according to claim 1, **characterized in that** the holding in juxtaposed position of the elementary moulds (5, 6) is made by clamping the whole assembly (1) of said elementary moulds between clamping means (4) provided at both ends of a core forming rod (2), axially passing through said tubular member (3).

3. Method according to claims 1 and 2, **characterized in that** the hydroforming fluid is injected in the tubular member (3) through the rod (2) forming a core (19), and **in that** the sealing of the ends (29) of the tubular member (3) on the core (19) is obtained, at each end of the core (19), by clamping the corresponding end (29) of the tubular member (3) between said end (20) of the core (19) and the corresponding axial clamping means (4).

4. Method according to claim 3, **characterized in that** the ends (29) of the tubular member (3) are swaged on the corresponding ends (20) of the core (19), before tightening of the corresponding axial clamping means (4).

5. Apparatus for hydroforming a straight tubular member, comprising
- a mould (1) formed by two suitably shaped half shells, maintained assembled to resist the hydroforming forces,
- a rod (2), the central portion of which constitutes an oblong core (19) to be inserted in the tubular member (3) to be hydroformed, the length of the core (19) corresponding substantially to the length of said tubular member,
- at each end of the rod (2), sealing means (23) for the ends of the tubular member,
**characterized in that** it comprises, for performing the method according to claims 1 to 4
- elementary moulds (5, 6) juxtaposed over the whole length of the tubular member (3) and forming said mould (1),
- separate assembly means (11, 12, 17, 17', 17'', 17''', 18) self locking under the action of the hydroforming forces, for each elementary mould (5, 6),
- at each end of the rod, fastening means (21) for axial clamping means (4),
- said axial clamping means cooperating with said fastening means (21), on each side of the end walls of the mould (1) formed by the juxtaposed elementary moulds (5, 6), and
- sealing means (23) cooperating with the ends of the core (19).

6. Apparatus according to claim 5, **characterized in that** an elementary mould forming assembly (6) comprises two half moulds (16, 16') provided with projections (17, 17', 17'', 17''') shaped to form, by their assembly on closing of the elementary mould (6), mounting pins intended to cooperate with corresponding mortises (18) formed in locking members (19).

7. Apparatus according to claim 6, **characterized in that** said mounting pins (17, 17''; 17', 17''') and said corresponding mortises (18) are slightly tapered, sufficiently to assist the entry of the mounting pin into the mortise (18), but sufficiently limited for allowing a locking such that the friction forces resist to the expulsion of the locking member (19) in which the mortise (18) is formed, during hydroforming.

8. Apparatus according to claim 5, **characterized in that** an elementary mould forming assembly (5) is made by two assemblies (7, 7') of half moulds, juxtaposed in such a way that the closing plane (10) of one of the assemblies (7) is at right angle in relation to the closing plane (10') of the other assembly (7'), and assembled by studs (11) parallel to the axis (13) of the so formed elementary mould, disposed on each side of each closing planes (10, 10') of the assemblies (7, 7') and inserted in corresponding housings (12) of the assemblies (7, 7').

9. Apparatus according to claim 5, **characterized in that** the rod (2) comprises a cylindrical core (19), of a diameter slightly lower than the internal diameter of the tubular member (3), of a length corresponding substantially to the length of the tubular member (3) to be hydroformed, which core (19) connects at each of its ends, by a tapered shoulder (20), to a threaded end (21), **in that** the clamping means (4) are formed, at each end, by a nut (22) screwing on the threaded end (21) of the rod, and by a pressure plate (23) provided with a hole (24) comprising a tapered section (25) for cooperating with the tapered shoulder (20) of the rod (2), and **in that** at least at one end of the rod bar (2), a conduit for feeding hydroforming fluid (27) is formed through the threaded end (21), and opens at the surface of the core (19).

10. Apparatus according to claim 9, **characterized in that**, at the junction between the core (19) and the threaded end (21) of the rod (2), a short straight shoulder (26) is formed between the core (19) and the tapered shoulder (20).
